# FASCICULE DE BREVET EUROPEEN

(11) **EP 3 264 431 B1**
(45) Date de publication et mention de la délivrance du brevet: **20.04.2022**
(21) Numéro de dépôt: 17178534.8
(22) Date de dépôt: 28.06.2017
(51) Int. Cl.: H01F 7/16, H01F 7/18

(54) **ELECTRO-AIMANT LINÉAIRE BISTABLE**
BISTABILER LINEARER ELEKTROMAGNET
BISTABLE LINEAR ELECTROMAGNET

(30) Priorité: 01.07.2016 FR 1656314
(43) Date de publication de la demande: 03.01.2018
(73) Titulaire: Safran Landing Systems, 78140 Vélizy-Villacoublay (FR)
(72) Inventeur: DURAND, Guillaume, 78140 VELIZY-VILLACOUBLAY (FR); COUSTENOBLE, Steve, 78140 VELIZY-VILLACOUBLAY (FR); MONSAINT, Laurent, 78140 VELIZY-VILLACOUBLAY (FR)
(74) Mandataire: Lavaud, Thomas

(56) Documents cités:
- EP-A1- 1 998 351
- EP-A1- 2 587 496
- EP-A1- 2 944 521
- EP-B1- 2 587 496
- DE-A1-102009 042 777
- DE-B4-102009 042 777
- DE-U1- 29 703 587
- FR-A1- 2 940 500

## Description

L'invention concerne le domaine de la surveillance de la position de la tige d'un électro-aimant linéaire bistable.

### ARRIERE PLAN DE L'INVENTION

On connaît une architecture de freinage pour roue d'aéronef comprenant un frein doté d'au moins un actionneur hydraulique de freinage de la roue, une source de pression apte à délivrer un fluide hydraulique sous haute pression, un circuit hydraulique de freinage normal et un circuit hydraulique de parc.

Le circuit hydraulique de parc comporte classiquement une vanne de parc ayant un port de sortie adapté à être sélectivement connecté soit à la source de pression, soit à un circuit de retour sous basse pression relativement à ladite haute pression.

La vanne de parc est classiquement manœuvrée par un électro-aimant linéaire comportant une tige coulissant entre une position étendue et une position rétractée. La surveillance de la position de la tige est généralement réalisée grâce à un capteur de pression qui mesure la pression dans le circuit hydraulique de parc. Le capteur de pression est encombrant, lourd et coûteux. Il a été envisagé de surveiller la position de la tige en intégrant un capteur de position directement sur la tige. Cependant, la présence de fluide hydraulique dans l'environnement de la tige empêche une telle intégration. De plus, la faible course de la tige ne permettrait probablement pas de détecter précisément la position de la tige dans les configurations les plus défavorables (dérive en température, chaînes de côtes, dilatations, etc.).

Le document EP 2 944 521 A1 divulgue un actionneur électromagnétique de frein de blocage conventionnel. Le document DE 297 03 587 U1 divulgue un actionneur électromagnétique ayant un capteur de proximité de l'armature. Un second capteur de correction de mesure peut être ajouté. Le document EP 1 998 351 A1 divulgue un actionneur électromagnétique pour un interrupteur ayant deux capteurs de champ magnétique insérés aux sein de conduits traversants le noyau magnétique.

### OBJET DE L'INVENTION

L'invention a pour objet de fournir une surveillance de la position de la tige d'un électro-aimant qui ne présente pas les inconvénients précédemment cités.

### RESUME DE L'INVENTION

En vue de la réalisation de ce but, on propose un électro-aimant linéaire bistable comportant un corps creux ayant des parois définissant un premier logement et un deuxième logement alignés selon un axe, une armature mobile comprenant une tige liée à une navette montée coulissante dans le corps creux selon l'axe X entre une première position extrême dans laquelle elle vient buter contre une paroi de butée du premier logement et une deuxième position extrême dans laquelle elle vient buter contre une paroi de butée du deuxième logement, et une première bobine positionnée dans le premier logement et une deuxième bobine positionnée dans le deuxième logement de sorte que la navette coulisse vers la première position extrême lorsqu'un premier courant circule dans la première bobine et dans la deuxième bobine, et de sorte que la navette coulisse vers la deuxième position extrême lorsqu'un deuxième courant circule dans la première bobine et dans la deuxième bobine. Une cavité est pratiquée dans une paroi de mesure de l'un des premier logement ou deuxième logement, la cavité débouchant à l'extérieur du corps creux, et l'électro-aimant comporte un capteur de champ magnétique positionné dans la cavité de sorte qu'une partie sensible du capteur de champ magnétique est positionnée contre un fond de la cavité, le capteur de champ magnétique étant destiné à mesurer un flux magnétique régnant dans un chemin magnétique formé par les parois dudit premier logement ou deuxième logement et par la navette pour détecter que la navette est rapprochée ou éloignée de la paroi de butée dudit premier logement ou deuxième logement.

La surveillance de la position de la tige de l'électro-aimant selon l'invention est donc effectuée par le capteur de champ magnétique intégré dans la paroi de mesure du corps creux de l'électro-aimant. Cette surveillance est donc réalisée par des moyens peu encombrants, légers et peu coûteux. Le capteur de champ magnétique, positionné dans la cavité pratiquée dans la paroi de mesure est positionné de manière simple dans un environnement exempt de fluide hydraulique. Enfin, la surveillance de la position de la tige par la mesure du flux magnétique rend cette surveillance robuste y compris en cas de configurations mécaniques et thermiques défavorables de la tige.

L'invention sera mieux comprise à la lumière de la description qui suit d'un mode de mise en œuvre particulier non limitatif de l'invention.

### BREVE DESCRIPTION DES DESSINS

Il sera fait référence aux dessins annexés, parmi lesquels :
- la figure 1 est une vue en coupe de l'électro-aimant selon l'invention, selon un plan passant par un axe longitudinal de l'électro-aimant, une tige de l'électro-aimant étant dans une position rétractée ;
- la figure 2 est une vue analogue à celle de la figure 1, dans laquelle la tige de l'électro-aimant est dans une position étendue.

### DESCRIPTION DETAILLEE DE L'INVENTION

En référence aux figures 1 et 2, l'électro-aimant selon l'invention 1 est un électro-aimant linéaire qui comporte un corps creux 2 présentant une forme extérieure cylindrique de section circulaire et ayant pour axe longitudinal un axe X.

Le corps creux 2 comporte une pluralité de parois, parmi lesquelles une paroi principale 3 présentant une surface cylindrique ayant pour axe longitudinal l'axe X, une première paroi d'extrémité 4 formant une première face du corps creux 2, une deuxième paroi d'extrémité 5 formant une deuxième face du corps creux 2, une paroi centrale 6 parallèle à la première paroi d'extrémité 4 et à la deuxième paroi d'extrémité 5 et équidistante de la première paroi d'extrémité 4 et de la deuxième paroi d'extrémité 5, et une première paroi de butée 7 et une deuxième paroi de butée 8. La première paroi de butée 7, qui présente une forme annulaire ayant pour axe longitudinal l'axe X, s'étend depuis la première paroi d'extrémité 4 vers l'intérieur du corps creux 2. La deuxième paroi de butée 8, qui présente une forme annulaire ayant pour axe longitudinal l'axe X, s'étend depuis la deuxième paroi d'extrémité 5 vers l'intérieur du corps creux 2.

La paroi principale 3, la première paroi d'extrémité 4, la première paroi de butée 7 et la paroi centrale 6 définissent un premier logement 10 dans le corps creux 2.

La paroi principale 3, la deuxième paroi d'extrémité 5, la deuxième paroi de butée 8 et la paroi centrale 6 définissent un deuxième logement 11 dans le corps creux 2.

Le corps creux 2 (et donc l'ensemble des parois qui viennent d'être évoquées) est fabriqué ici en acier inoxydable martensitique. L'acier inoxydable martensitique utilisé est en l'occurrence un acier inoxydable de type X30Cr13.

Un aimant permanent 12, de forme annulaire, s'étend depuis la paroi centrale 6 vers l'axe X. La paroi centrale 6 et l'aimant permanent 12 séparent le premier logement 10 et le deuxième logement 11. L'aimant permanent 12 est ici un aimant néodyme fabriqué en SmCo5.

Le premier logement 10 comporte une première bobine principale 13 et une première bobine auxiliaire 14. Le deuxième logement 11 comporte une deuxième bobine principale 15 et une deuxième bobine auxiliaire 16. La première bobine principale 13 et la deuxième bobine principale 15 sont reliées en série. La première bobine auxiliaire 14 et la deuxième bobine auxiliaire 16 sont reliées en série.

L'électro-aimant 1 comporte de plus une armature mobile 18 comprenant une tige 19 et une navette 20. La tige 19 a pour axe longitudinal un axe X'. La navette 20 comprend une partie courante 21 et une partie de liaison 22. La partie courante 21 de la navette 20 présente une forme extérieure cylindrique de section circulaire et ayant pour axe longitudinal l'axe X'. La partie de liaison 22 est une paroi perpendiculaire à l'axe X' et située au centre de la partie courante 21. Lorsque l'armature mobile 18 est montée dans le corps creux 2, l'axe X' est confondu avec l'axe X.

La tige 19 de l'armature mobile 18 est fabriquée ici en aluminium. La navette 20 est fabriquée ici en acier inoxydable martensitique. L'acier inoxydable martensitique utilisé est en l'occurrence un acier inoxydable de type X30Cr13. La tige 19 est fixée à la navette 20 de manière à s'étendre coaxialement à celle-ci.

L'électro-aimant 1 fonctionne de la manière suivante. Lorsque, sous l'application d'une première tension de commande, un premier courant circule dans un premier sens dans la première bobine principale 13 et dans la deuxième bobine principale 15, un premier champ magnétique est généré, sous l'effet duquel la navette 20 coulisse dans le corps creux 2 selon l'axe X et se rapproche de la première paroi de butée 7 du premier logement 10 jusqu'à une première position extrême dans laquelle la navette 20 vient buter contre la première paroi de butée 7 du premier logement 10. La tige 19 est alors dans une position rétractée. Lorsque la première tension de commande n'est plus appliquée et que le premier courant ne circule plus, la navette 20 est maintenue dans la première position extrême par l'effet d'un champ magnétique généré par l'aimant permanent 12. La tige 19 est donc maintenue dans la position rétractée (situation visible sur la figure 1).

Lorsque, sous l'application d'une deuxième tension de commande, un deuxième courant circule dans un deuxième sens opposé au premier sens dans la première bobine principale 13 et dans la deuxième bobine principale 15, un deuxième champ magnétique est généré, sous l'effet duquel la navette 20 coulisse dans le corps creux 2 selon l'axe X et se rapproche de la deuxième paroi de butée 8 du deuxième logement 11 jusqu'à une deuxième position extrême dans laquelle la navette 20 vient buter contre la deuxième paroi de butée 8 du deuxième logement 11. La tige 19 est alors dans une position étendue. Lorsque la deuxième tension de commande n'est plus appliquée et que le deuxième courant ne circule plus, la navette 20 est maintenue dans la deuxième position extrême par l'effet d'un champ magnétique généré par l'aimant permanent. La tige 19 est donc maintenue dans la position étendue (situation visible sur la figure 2).

L'électro-aimant 1 est donc un électro-aimant linéaire bistable.

La première bobine auxiliaire 14 et la deuxième bobine auxiliaire 16 sont agencées de la même manière et jouent exactement le même rôle que la première bobine principale 13 et la deuxième bobine principale 15. La première bobine auxiliaire 14 et la deuxième bobine auxiliaire 16 sont utilisées uniquement lorsqu'un défaut (par exemple un court-circuit ou un circuit ouvert) se produit sur la première bobine principale 13 et/ou sur la deuxième bobine principale 15. Le circuit magnétique de l'électro-aimant 1 est donc redondé.

On note que le corps creux 2 de l' électro-aimant 1 comporte une paroi de mesure, qui est en l'occurrence la première paroi d'extrémité 4. La première paroi d'extrémité 4 comporte une cavité 25 qui présente la forme d'une rainure débouchant vers l'extérieur du corps creux 2. La cavité ne débouche pas vers l'intérieur de la cavité du corps creux 2. L'épaisseur e de la première paroi d'extrémité 4, au niveau de la cavité 25, est comprise entre 0,4mm et 1mm. Cette épaisseur e est ici approximativement égale à 0,7mm.

Un capteur de champ magnétique, en l'occurrence un capteur à effet Hall 26, est positionné à l'intérieur de la cavité 25. La partie sensible du capteur à effet Hall 26 est positionnée contre le fond de la cavité 25.

Le capteur à effet Hall 26 permet de détecter que la navette 20 est rapprochée de la première paroi de butée 7 du premier logement 10 ou bien de la deuxième paroi de butée 8 du deuxième logement 11. Le capteur à effet Hall 26 permet donc notamment de détecter que la navette 20 se trouve dans la première position extrême ou dans la deuxième position extrême, et donc que la tige 19 se trouve dans la position rétractée ou dans la position étendue.

En effet, lorsque la navette est rapprochée de la première paroi de butée 7 du premier logement 10 et, notamment, lorsque la navette 20 vient buter contre la première paroi de butée 7 du premier logement 10 (comme cela est visible sur la figure 1), un flux magnétique résultant du champ magnétique généré par la première bobine principale 13 (ou par la première bobine auxiliaire 14 si celle-ci est utilisée) est principalement concentré dans un premier chemin magnétique 30 formé par les parois du premier logement 10. Le flux magnétique est symbolisé par des lignes de champ magnétique 31. On observe que les lignes de champ magnétique 31 sont particulièrement concentrées dans la première paroi d'extrémité 4 au niveau de la cavité 25, et donc que le flux magnétique y est particulièrement important. Le capteur à effet Hall 26 détecte ainsi les fuites de champ magnétique au niveau du fond de la cavité 25, et mesure un champ magnétique relativement important.

Des moyens de traitement, reliés au capteur à effet Hall 26 et non représentés sur les figures, acquièrent les mesures réalisées par le capteur à effet Hall 26 et détectent, en fonction de l'amplitude de champ magnétique mesuré, que la navette 20 est rapprochée de la première paroi de butée 7 du premier logement 10, et, éventuellement, que la navette 20 est en butée contre la première paroi de butée 7 du premier logement 10. Les moyens de traitement détectent alors que la tige 19 se trouve donc dans la position rétractée.

Au contraire, lorsque la navette 20 est éloignée de la première paroi de butée 7 du premier logement 10, et, notamment, lorsque la navette 20 vient buter contre la deuxième paroi de butée 8 du deuxième logement 11 (comme cela est visible sur la figure 2), le flux magnétique résultant du champ magnétique généré par la deuxième bobine principale 15 (ou par la deuxième bobine auxiliaire 16 si celle-ci est utilisée) est principalement concentré dans un deuxième chemin magnétique 32 formé par les parois du deuxième logement 11. Le capteur à effet Hall 26 mesure donc un champ magnétique relativement faible.

Les moyens de traitement acquièrent les mesures réalisées par le capteur à effet Hall 26 et détectent, en fonction de l'amplitude de champ magnétique mesuré, que la navette 20 est éloignée de la première paroi de butée 7 du premier logement 10, et, éventuellement, que la navette 20 est en butée contre la deuxième paroi de butée 8 du deuxième logement 11. La tige 19 se trouve donc dans la position étendue.

On note qu'il est possible soit de réaliser une mesure « linéaire » de la position de la navette 20 entre la première position extrême et la deuxième position extrême, et donc de la position de la tige 19 entre la position rétractée et la position étendue, soit de réaliser une mesure « binaire », qui indique que la navette 20 se trouve soit dans la première position extrême, soit dans la deuxième position extrême. La mesure binaire est plus simple à mettre en œuvre et semble la plus appropriée car la première position extrême et la deuxième position extrême sont les seules positions stables de la navette 20.

Le capteur à effet Hall 26 peut être un capteur de type commutateur à effet Hall (ou *latch,* en anglais) donnant une information binaire, ou bien une sonde linéaire à effet Hall. Dans le cas d'une sonde linéaire, il est possible de réaliser une mesure binaire en définissant un seuil au-dessus duquel le champ magnétique mesuré correspond à la première position extrême de la navette 20, et au-dessous duquel le champ magnétique mesuré correspond à la deuxième position extrême de la navette 20. Le seuil peut éventuellement être réglé au moment de la fabrication de l'électro-aimant 1, ou bien au moment de tests de fonctionnement précédant sa livraison.

Avantageusement, les moyens de traitement sont positionnés sur une carte électrique ou dans un calculateur utilisés pour alimenter l'électro-aimant 1 (et donc pour générer les tensions de commande appliquées aux bornes des bobines). On réduit ainsi les coûts et l'encombrement de la mise en œuvre de la surveillance de la position de la tige 19.

Bien entendu, l'invention n'est pas limitée au mode de réalisation décrit mais englobe toute variante entrant dans le champ de l'invention telle que définie par les revendications.

Bien que l'on ait indiqué que le capteur de champ magnétique utilisé est un capteur à effet Hall, il est parfaitement possible d'utiliser un capteur différent (par exemple, un capteur magnétorésistif).

Il est aussi possible d'utiliser plusieurs capteurs de champ magnétique, positionnés ou non dans une même cavité.

Le capteur peut bien évidemment être intégré à une paroi de mesure du deuxième logement. La paroi de mesure, qui comporte la ou les cavités, peut par ailleurs être une paroi autre qu'une paroi d'extrémité, par exemple une paroi de butée.

## Revendications

1. Electro-aimant linéaire bistable comportant un corps creux (2) avec des parois définissant un premier logement (10) et un deuxième logement (11) alignés selon un axe X, une armature mobile (18) comprenant une tige (19) liée à une navette (20) montée coulissante dans le corps creux (2) selon l'axe X entre une première position extrême dans laquelle la navette vient buter contre une première paroi de butée (7) du premier logement (10) et une deuxième position extrême dans laquelle la navette vient buter contre une deuxième paroi de butée (8) du deuxième logement (11), et une première bobine (13) positionnée dans le premier logement et une deuxième bobine (15) positionnée dans le deuxième logement, de sorte que la navette coulisse vers la première position extrême lorsqu'un premier courant circule dans la première bobine et dans la deuxième bobine, et de sorte que la navette coulisse vers la deuxième position extrême lorsqu'un deuxième courant circule dans la première bobine et dans la deuxième bobine, l'électro-aimant comportant également une cavité (25) pratiquée dans une paroi de mesure (4) de l'un des premier logement ou deuxième logement, la cavité débouchant à l'extérieur du corps creux, l'électro-aimant comportant également un capteur de champ magnétique (26) positionné dans la cavité de sorte qu'une partie sensible du capteur de champ magnétique (26) est positionnée contre un fond de la cavité, le capteur de champ magnétique (26) étant destiné à mesurer un flux magnétique régnant dans un chemin magnétique formé par les parois dudit premier logement ou deuxième logement et par la navette, pour détecter que la navette est rapprochée ou éloignée de la paroi de butée dudit premier logement ou deuxième logement.

2. Electro-aimant selon la revendication 1, dans lequel le premier logement (10) et le deuxième logement (11) sont séparés par une paroi (6) du corps creux (2) et par un aimant permanent (12).

3. Electro-aimant selon la revendication 1, dans lequel la paroi de mesure (4) présente, au niveau de la cavité, une épaisseur comprise entre 0,4mm et 10mm.

4. Electro-aimant selon la revendication 1, dans lequel le corps creux (2) est fabriqué en acier inoxydable martensitique.

5. Electro-aimant selon la revendication 1, dans lequel la navette (20) est fabriquée en acier inoxydable martensitique.

6. Electro-aimant selon la revendication 1, dans lequel la tige (19) est fabriquée en aluminium.

## Patentansprüche

1. Bistabiler linearer Elektromagnet, umfassend einen hohlen Körper (2) mit Wänden, die eine erste Aufnahme (10) und eine zweite Aufnahme (11) definieren, die entlang einer Achse X ausgerichtet sind, einen beweglichen Anker (18), der eine Stange (19) umfasst, die mit einem Pendelelement (20) verbunden ist, das in dem hohlen Körper (2) entlang der Achse X zwischen einer ersten Endposition, in der das Pendelelement an einer ersten Anschlagwand (7) der ersten Aufnahme (10) anstößt, und einer zweiten Endposition verschiebbar gelagert ist, in der das Pendelelement an einer zweiten Anschlagwand (8) der zweiten Aufnahme (11) anstößt, und eine erste Spule (13), die in der ersten Aufnahme positioniert ist, und eine zweite Spule (15), die in der zweiten Aufnahme positioniert ist, derart, dass sich das Pendelelement in die erste Endposition verschiebt, wenn ein erster Strom in der ersten Spule und in der zweiten Spule fließt, und dass sich das Pendelelement in die zweite Endposition verschiebt, wenn ein zweiter Strom in der ersten Spule und in der zweiten Spule fließt, wobei der Elektromagnet ferner einen Hohlraum (25) umfasst, der in einer Messwand (4) der ersten oder der zweiten Aufnahme ausgebildet ist, wobei der Hohlraum außerhalb des hohlen Körpers mündet, wobei der Elektromagnet ferner einen Magnetfeldsensor (26) umfasst, der in dem Hohlraum derart positioniert ist, dass ein empfindlicher Teil des Magnetfeldsensors (26) an einem Boden des Hohlraums positioniert ist, wobei der Magnetfeldsensor (26) dazu bestimmt ist, einen Magnetfluss zu messen, der in einem Magnetpfad herrscht, der von den Wänden der genannten ersten Aufnahme oder zweiten Aufnahme und von dem Pendelelement gebildet wird, um zu erfassen, ob das Pendelelement näher an der Anschlagwand der genannten ersten Aufnahme oder zweiten Aufnahme oder von ihr entfernt ist.

2. Elektromagnet nach Anspruch 1, bei dem die erste Aufnahme (10) und die zweite Aufnahme (11) durch eine Wand (6) des hohlen Körpers (2) und durch einen Dauermagneten (12) getrennt sind.

3. Elektromagnet nach Anspruch 1, bei dem die Messwand (4) im Bereich des Hohlraums eine Dicke zwischen 0,4 mm und 10 mm aufweist.

4. Elektromagnet nach Anspruch 1, bei dem der hohle Körper (2) aus martensitischem rostfreiem Stahl hergestellt ist.

5. Elektromagnet nach Anspruch 1, bei dem das Pendelelement (20) aus martensitischem rostfreiem Stahl hergestellt ist.

6. Elektromagnet nach Anspruch 1, bei dem die Stange (19) aus Aluminium hergestellt ist.

## Claims

1. A bistable linear electromagnet comprising a hollow body (2) with walls defining a first housing (10) and a second housing (11) aligned along an axis X, a movable armature (18) comprising a rod (19) linked to a shuttle (20) mounted to slide in the hollow body (2) along the axis X between a first end position in which the shuttle comes into abutment against a first abutment wall (7) of the first housing (10) and a second end position in which the shuttle comes into abutment against a second abutment wall (8) of the second housing (11), and a first coil (13) positioned in the first housing and a second coil (15) positioned in the second housing, in such a manner that the shuttle slides towards the first end position when a first current flows in the first coil and in the second coil, and in such a manner that the shuttle slides towards the second end position when a second current flows in the first coil and in the second coil, the electromagnet also comprising a cavity (25) made in a measurement wall (4) of one of the first or second housings, the cavity opening out to the outside of the hollow body, the electromagnet also including a magnetic field sensor (26) positioned in the cavity such that a sensitive portion of the magnetic field sensor (26) is positioned against a bottom of the cavity, the magnetic field sensor (26) being designed for measuring a magnetic flux existing in a magnetic path formed by the walls of said first or second housing and by the shuttle, in order to detect whether the shuttle has moved towards or away from the abutment wall of said first or second housing.

2. An electromagnet according to claim 1, wherein the first housing (10) and the second housing (11) are separated by a wall (6) of the hollow body (2) and by a permanent magnet (12).

3. An electromagnet according to claim 1, wherein the measurement wall (4) presents, at the cavity, a thickness lying in the range 0.4 mm to 10 mm.

4. An electromagnet according to claim 1, wherein the hollow body (2) is made of martensitic stainless steel.

5. An electromagnet according to claim 1, wherein the shuttle (20) is made of martensitic stainless steel.

6. An electromagnet according to claim 1, wherein the rod (19) is made of aluminum.
